# EUROPÄISCHE PATENTSCHRIFT

(11) **EP 2 305 434 B1**
(45) Veröffentlichungstag und Bekanntmachung des Hinweises auf die Patenterteilung: **29.01.2014**
(21) Anmeldenummer: 10188513.5
(22) Anmeldetag: 16.10.2008
(51) Int. Cl.: B25F 5/00

(54) **Elektrowerkzeug**
Electric power tool
Machine-outil électrique

(30) Priorität: 30.01.2008 DE 102008000176
(43) Veröffentlichungstag der Anmeldung: 06.04.2011
(62) Teilanmeldung aus: 08871992.7
(73) Patentinhaber: Robert Bosch GmbH, 70442 Stuttgart (DE)
(72) Erfinder: Roehm, Heiko, 70176 Stuttgart (DE)

(56) Entgegenhaltungen:
- DE-A1- 19 754 165
- US-A- 4 597 453
- US-A- 5 339 908

## Beschreibung

### Stand der Technik

Die Erfindung betrifft ein Elektrowerkzeug, insbesondere ein Elektrohandwerkzeug, gemäß dem Oberbegriff des Anspruchs 1.

Handgeführte Elektrowerkzeuge wie beispielsweise (Akku-)Schrauber, (Akku-)Bohrschrauber oder (Akku-)Schlagbohrmaschinen besitzen ein Schaltgetriebe, um die Motordrehzahl von etwa 20.000 U/min in einen für die Anwendung sinnvollen Drehzahlbereich der Arbeitsspindel von etwa 150 bis 2.000 U/min zu untersetzen. Typischerweise ist das Schaltgetriebe bekannter Elektrohandwerkzeugmaschinen als Planetengetriebe mit zwei oder mehr Gängen ausgeführt, sodass die Bedienperson mindestens zwischen einem schnellen zweiten Gang mit geringem Drehmoment und einem langsamen ersten Gang mit hohem Drehmoment wählen kann.

Wird während eines Arbeitsvorgangs, beispielsweise beim Schrauben, das Umschalten zwischen den Gängen des Schaltgetriebes notwendig, so muss die Bedienperson den Arbeitsvorgang unterbrechen, indem sie ein Motorschalterelement (Schalterklinke) loslässt, woraufhin die Bedienperson mittels eines separaten Gangumschalters zwischen den Gängen des Getriebes umschalten kann. Daraufhin kann der Arbeitsvorgang durch erneutes Betätigen des Motorschalterelementes durch die Bedienperson mit neugewählter Getriebeübersetzung fortgeführt werden. Nachteilig ist das aufwändige und zeitintensive Umschalten zwischen den Gängen. Als besonders nachteilig wird empfunden, dass zum Umschalten zwischen zwei Gängen der Arbeitsvorgang vollständig unterbrochen werden muss.

In DE 19754165 A1 ist ein elektrisches Drehwerkzeug mit zwei Schaltstufen beschrieben. Das Drehwerkzeug weist einen drehfest und axial verschiebbar am Gehäuse gelagerten Schaltring auf, der in einer ersten Schaltstellung im Arretiereingriff mit dem Hohlrad der ersten Schaltstufe und in einer zweiten Schaltstellung im Arretiereingriff mit dem Hohlrad der zweiten Schaltstufe steht Wird das Drehwerkzeug durch Betätigung eines Betätigungsglieds eingeschaltet, so bleibt zunächst der Schaltring in der zweiten Schaltstellung. Bei einem bestimmten Lastmoment wird der Schaltring in die erste Schaltstellung geschoben, das Drehwerkzeug also von dem zweiten Gang in den ersten Gang zurückgeschaltet Beim Ausschalten des Drehwerkzeugs wird der Schaltring vom Betätigungsglied über einen Rückstellhaken und einen Schwenkbügel in die zweite Schaltstellung zurückgeschoben, also von dem ersten Gang in den zweiten Gang zurückgeschaltet.

### Offenbarung der Erfindung Technische Aufgabe

Der Erfindung liegt daher die Aufgabe zugrunde, ein Elektrowerkzeug, insbesondere ein Elektrohandwerkzeug, vorzuschlagen, bei dem der Gangwechsel schnell und einfach durchgeführt werden kann, insbesondere ohne dabei einen begonnenen Arbeitsvorgang unterbrechen zu müssen.

### Technische Lösung

Diese Aufgabe wird mit einem Elektrowerkzeug mit den Merkmalen des Anspruchs 1 gelöst. Vorteilhafte Weiterbildungen der Erfindung sind in den Unteransprüchen angegeben. In den Rahmen der Erfindung fallen sämtliche Kombinationen aus zumindest zwei von in der Beschreibung, den Ansprüchen und/oder den Figuren offenbarten Merkmalen.

Der Erfindung liegt der Gedanke zugrunde, das von einer Bedienperson unmittelbar betätigbare Motorschaltelement (Bedienelement) zum Aktivieren des elektrischen Arbeitsmotors, insbesondere mechanisch, mit dem Schaltgetriebe, insbesondere einem Umschaltmechanismus des, vorzugsweise als Planetengetriebe ausgebildeten, Schaltgetriebes zu koppeln, derart, dass das Schaltgetriebe durch Betätigen des Motorschaltelementes zwischen mindestens zwei Gängen umschaltbar ist. Hierdurch ist es erstmals möglich, zwischen zwei Getriebe-Übersetzungsstufen umzuschalten, ohne hierfür ein separates Bedienelement betätigen zu müssen. Es ist sogar möglich, zwischen mindestens zwei Gängen des Schaltgetriebes umzuschalten, ohne dabei einen begonnenen Arbeitsvorgang (insbesondere Bohren oder Schrauben) unterbrechen zu müssen. Bevorzugt ist das Motorschaltelement (Bedienelement) derart mit dem Schaltgetriebe gekoppelt, dass das Umschalten zwischen zwei Gängen erst nach Zurücklegen einer vorgegebenen Verstellstrecke erfolgt. Auf diese Weise ist es möglich, dass mit dem Motorschalter, ohne dass ein Umschaltvorgang erfolgt, in bekannter Weise der Antriebsmotor aktiviert und deaktiviert werden kann. Bei einem dem Motorschalterelement zugeordneten, von dem Motorschalterelement betätigbaren, Motorschalter kann es sich beispielsweise um einen reinen Ein-/Ausschalter zum Öffnen und Schließen des Motorstromkreises handeln. Alternativ kann der Motorschalter mit einer Motordrehzahleinstellfunktion ausgestattet sein, derart, dass die Motordrehzahl, insbesondere über den Verfahrweg (Verstellweg) des Motorschaltelementes einstellbar ist. Neben dem vereinfachten und schnellen Umschalten zwischen mindestens zwei Gängen ermöglicht es die Erfindung bei Bedarf auf ein von dem Motorschaltelement separates Gangumschaltelement (weiteres Bedienelement) zu verzichten, wodurch das Eckmaß des Elektrowerkzeugs minimiert werden kann. Wie später noch erläutert werden wird, ist es alternativ möglich, zusätzlich zu dem beschriebenen Motorschattelement, mit dem zwischen mindestens zwei Gängen des Schaltgetriebes umgeschaltet werden kann, ein separates Gangumschaltelement vorzusehen, oder das separate Gangumschaltelement in einen Ein-/Ausschalter (Hauptstromschalter) für das Elektrowerkzeug umzufunktionieren.

Die Erfindung sieht vor, dass mit dem Motorschalterelement nicht nur von einem zweiten Gang in einen ersten Gang umgeschaltet werden kann, sondern bei der vorgesehen ist, dass mit dem Motorschalterelement auch der umgekehrte Schaltvorgang realisierbar ist, das Schaltgetriebe also von dem ersten Gang zurück in den zweiten Gang umschaltbar ist. Bevorzugt erfolgt dieses "Zurückschalten", wie später noch erläutert werden wird, automatisch, wenn die manuelle von der Bedienperson zum Betätigen des Motorschalterelementes auf das Motorschalterelement ausgeübte Betätigungskraft reduziert wird.

Von besonderem Vorteil ist eine Ausführungsform, bei der das Übersetzungsverhältnis zwischen dem ersten Gang und dem zweiten Gang so gewählt ist, dass mit dem ersten Gang eine geringere Drehzahl und ein größeres Drehmoment realisierbar ist als mit dem zweiten Gang, wobei auch eine umgekehrte Übersetzungsverhältniszuordnung realisierbar ist. Im Falle einer sehr langsamen Auslegung des ersten Gangs können leichtere und kompaktere Elektrowerkzeuge realisiert werden, indem für die gleiche Performance kleinere (leistungsschwächere) elektrischer Antriebsmotoren eingesetzt werden.

Insbesondere für Anwendungsfälle, bei denen mit dem Elektrowerkzeug, insbesondere dem Elektrohandwerkzeug, Schraubvorgänge durchgeführt werden sollen, ist es bevorzugt, wenn mit dem ersten, langsameren Gang ein erhöhtes Drehmoment übertragbar ist. Bei einer derartigen Übersetzungszuordnung ist es möglich, dass eine Bedienperson einen Schraubvorgang im zweiten Gang mit höherer Drehzahl und kleinerem Drehmoment durch Betätigen des Motorschalterelementes beginnt und gegen Ende des Schraubvorgangs, insbesondere ohne den Schraubvorgang zu unterbrechen, durch ein weiteres Betätigen des Motorschalterelementes von dem zweiten Gang in den ersten Gang umschaltet, mit dem dann der Schraubvorgang mit größerem Dreh-moment zu Ende geführt wird. Bisher war es notwendig, dass die Bedienperson entweder den gesamten Schraubvorgang im langsamen ersten Gang durchführte oder aber den Schraubvorgang zum Umschalten von dem zweiten Gang in den ersten Gang gegen Ende des Schraubvorgangs unterbrach.

Besonders bevorzugt ist eine Ausführungsform, bei der das Motorschalterelement als Drückerschalter, insbesondere als Schaltklinke, ausgebildet ist. Dabei ist der Drückerschalter bevorzugt unmittelbar mit einem Umschaltmechanismus des Schaltgetriebes gekoppelt, insbesondere derart, dass nach Zurücklegen eines definierten Verfahrweges des Drückerschalters ein Umschalten zwischen zwei Gängen, vorzugsweise von dem zweiten Gang in den ersten Gang, bewirkt wird.

Von besonderem Vorteil ist eine Ausführungsform, bei der das Motorschalterelement vor dem Auslösen des Umschaltvorgangs einen erhöhten Verfahrwiderstand erfährt, der von der Bedienperson zum Umschalten zwischen zwei Gängen überwunden werden muss. Hierdurch kann ein unbeabsichtigtes Umschalten zwischen zwei Getriebeübersetzungen auf einfache Weise vermieden werden. Es ist auch denkbar, dass das Motorschalterelement auf seinem Verfahrweg mehrere unterschiedlich große Verfahrwiderstände erfährt. Eine derartige Ausführung ist insbesondere dann sinnvoll, wenn durch nur einen Betätigungsvorgang mehrere Umschaltvorgänge realisierbar sind.

Der erhöhte Verfahrwiderstand, der von der Bedienperson überwunden werden muss, wird in Weiterbildung der Erfindung mit Vorteil mittels mindestens einer Feder erzeugt, die dem Umschaltvorgang von dem zweiten in den ersten Gang entgegenwirkend ausgebildet und angeordnet ist.

Von besonderem Vorteil ist eine Ausführungsform, bei der die den Verfahrwiderstand erhöhende Feder bestrebt ist, das Motorschalterelement derart zu verstellen, dass eine vorgenommene Gangumschaltung rückgängig gemacht wird. Anders ausgedrückt wird das Motorschalterelement zum Umschalten von dem zweiten Gang in den ersten Gang vorzugsweise entgegen der Federkraft der Feder verstellt, sodass die Feder nach Reduzieren der Betätigungskraft durch eine Bedienperson das Motorschalterelement derart verstellt und/oder auf das Schaltgetriebe einwirkt, dass das Schaltgetriebe von dem ersten in den zweiten Gang umgeschaltet wird. Bevorzugt wird das Motorschalterelement hierzu in seine ursprüngliche Schaltstellung vor dem Gangumschalten zurückverstellt.

Besonders bevorzugt ist eine Ausführungsform, bei der das Motorschalterelement mechanisch mit einem Umschaltmechanismus des Schaltgetriebes, insbesondere mit einem, vorzugsweise als Schwenkhebel ausgebildeten, Hebel des Umschaltmechanismus gekoppelt ist. Bevorzugt wirkt eine den Verfahrwiderstand erhöhende Feder unmittelbar auf diesen Hebel, welcher wiederum das Motorschalterelement mit einer Rückstellkraft beaufschlagt.

Wie eingangs erwähnt, ist eine Ausführungsform realisierbar, bei der zusätzlich zu dem ein Gangumschalten ermöglichenden Motorschalterelement ein separates Gangumschaltelement (weiteres Bedienelement) vorgesehen ist. Dieses Gangumschaltelement ist bevorzugt dem Motorschalterelement im Hinblick auf die Gangumschaltfunktion untergeordnet. Anders ausgedrückt ist eine Ausführungsform bevorzugt, bei der mittels des Motorschalterelementes, trotz des manuellen Setzens des Gangumschalters auf den zweiten Gang, auf den ersten Gang, insbesondere gegen Ende des Verfahrweges (Verstellweges), umgeschaltet werden kann.

### Kurze Beschreibung der Zeichnungen

Weitere Vorteile, Merkmale und Einzelheiten der Erfindung ergeben sich aus der nachfolgenden Beschreibung eines bevorzugten Ausführungsbeispiels sowie anhand der Zeichnung. Diese zeigt in der einzigen Fig. 1 eine Schnittansicht eines als Akku-Schrauber ausgebildeten Elektrohandwerkzeugs.

### Ausführungsform der Erfindung

In Fig. 1 ist ein als Akku-Schrauber ausgebildetes Elektrohandwerkzeug 1 gezeigt. Dieses umfasst einen elektrischen Antriebsmotor 2 der drehmomentübertragend mit einem als Planetengetriebe ausgebildeten, zweistufigen Schaltgetriebe 3 verbunden ist. Von dem Schaltgetriebe 3 wird wiederum eine nicht gezeigte Arbeitsspindel angetrieben, die eine Werkzeugaufnahme 4 drehend betätigt. Die Werkzeugaufnahme 4 kann je nach Anwendungszweck beispielsweise als Bohrfutter- oder Mehrkantaufnahme, insbesondere Sechskantaufnahme ausgebildet werden.

Zur Versorgung des Antriebsmotors 2 mit elektrischer Energie ist ein austauschbarer, als Werkzeugfuß ausgebildeter Akkumulatorpack 5 vorgesehen, der an einem Kunststoffgehäuse 6 des Elektrohandwerkzeugs 1 festlegbar ist.

Zum Aktivieren des elektrischen Antriebsmotors 2, also zum Versorgen des Antriebsmotors 2 mit elektrischer Energie aus dem Akkumulatorpack 5, ist ein Motorstromschalter 7 vorgesehen, der als reiner Ein-/Ausschalter oder bei Bedarf, beispielsweise durch Integration eines veränderbaren elektrischen Widerstandes, als Drehzahleinstellschalter ausgebildet sein kann. Der Motorstromschalter 7 ist mit einem als Drückerschalterelement ausgebildeten Motorschalterelement 8 betätigbar. Dabei ist das Motorschalterelement 8 in einem oberen Bereich eines Handgriffs 9 angeordnet, der an seinem unteren Ende den Akkumulatorpack 5 trägt und in seinem in der Zeichnungsebene oberen Ende in einen im Wesentlichen quer zum Handgriff 9 verlaufenden Arbeitsgehäuseabschnitt 10 übergeht. In einer alternativen (nicht gezeigten) Ausführungsform betätigt das Motorschalterelement 8 einen Signalgeber für eine Elektronik, die den Motorstrom schaltet bzw. die Drehzahl regelt.

Bei dem gezeigten Elektrohandwerkzeug 1 befindet sich das Schaltgetriebe 3 als Grundeinstellung in einem zweiten Gang, mit dem eine größere Drehzahl, jedoch nur ein kleineres Drehmoment zum Antreiben der Werkzeugaufnahme 4 realisiert werden kann als in einem ersten Gang. Zum Aktivieren des Antriebsmotors 2 muss das Motorschalterelement 8 von einer Bedienperson in Pfeilrichtung 11, also in Richtung in das Gehäuse 6 hinein, betätigt werden, wodurch der Motorschalter 7 den Antriebsmotor 2 mit elektrischer Energie versorgt. Das Motorschalterelement 8 weist einen in der Zeichnungsebene nach oben weisenden, integralen Fortsatz 12 auf. Nachdem das Motorschalterelement 8 soweit in das Gehäuse 6 hinein verstellt wurde, dass der Fortsatz 12 die Strecke s zurückgelegt hat, liegt der Fortsatz 12 an einem verschwenkbar gelagerten Hebel 13 eines Gangumschaltmechanismus des Schaltgetriebes 3 an. Bevorzugt ist der Motorstromschalter 7 in an sich bekannter Weise derart ausgebildet, dass der Motorstrom mit zunehmendem Verstellweg des Motorschalterelementes 8 erhöht wird. Soll ein Umschaltvorgang von dem zweiten, schnelleren Gang in den ersten, langsameren Gang durchgeführt werden, muss das Motorschalterelement 8 weiter in Richtung in das Gehäuse 6 hinein verstellt werden, sodass der Fortsatz 12 eine größere Strecke als die eingezeichnete Strecke s zurücklegt. Bei diesem weiteren Verstellweg ist der auf das Motorschalterelement 8 wirkende Verfahrwiderstand größer als zu Beginn der Verstellbewegung. Dies ist auf eine als Schraubendruckfeder ausgebildete Feder 14 zurückzuführen, die auf einen freien Endbereich des Hebels 13 von in der Zeichnungsebene links nach rechts, also im Wesentlichen entgegen der Pfeilrichtung 11, drückt und somit bestrebt ist, den Hebel 13 in seiner ursprünglichen Schaltposition (zweiter Gang) zu belassen, bzw. ihn dort hin zurück zu verstellen. Anders ausgedrückt steigt die von der Bedienperson aufzubringende Betätigungskraft an, sobald das Motorschalterelement 8 den als Schwenkhebel ausgebildeten Hebel 13 berührt bzw. bewegt, da zusätzlich die auf den Hebel 13 im Bereich seines freien Endes wirkende Feder 14 komprimiert werden muss. Wird das Motorschalterelement 8 weiter bewegt und dadurch der Hebel 13 mittels des integralen Fortsatzes 12 entgegen der Federkraft der Feder 14 verstellt, wird das Schaltgetriebe 3 in an sich bekannter Weise von dem ursprünglichen zweiten in den ersten Gang verstellt und verbleibt solange in der ersten Schaltstellung, wie von der Bedienperson eine ausreichende Betätigungskraft auf das Motorschalterelement 8 ausgeübt wird und dadurch der Hebel 13, trotz der wirkenden Federkraft 14, in einer in der Zeichnungsebene linken, nicht eingezeichneten Position verbleibt.

Reduziert die Bedienperson die auf das Motorschalterelement 8 ausgeübte Betätigungskraft wird diese geringer als die Federkraft der Feder 14, verstellt die Feder 14 den Hebel 13 zurück in seine (eingezeichnete) Ursprungsposition, wodurch das Schaltgetriebe 3 vom ersten Gang zurück in den zweiten Gang verstellt wird.

Zusätzlich zu dem gezeigten Motorschalterelement 8 kann bei Bedarf ein separater Gangumschalter, beispielsweise auf der Oberseite des Arbeitsgehäuseabschnitts 10, angeordnet werden, wobei es bevorzugt ist, einen derartigen separaten Gangumschalter dem Motorschalterelement 8 in seiner Gangumschaltfunktion nachzuordnen. Ebenso ist es denkbar, neben dem Motorschalterelement 8 einen zusätzlichen elektrischen Hauptschalter vorzusehen, der beispielsweise im in der Zeichnungsebene oberen Bereich des Arbeitsgehäuseabschnittes 10 platziert werden kann. Wenn auf ein separates Gangumschaltelement sowie einen zusätzlichen Hauptschalter verzichtet wird, ist das Eckmaß des gezeigten Elektrohandwerkzeugs 1 aufgrund des Verzichts auf das separate Bedienelement geringer als bei bekannten Elektrohandwerkzeugen.

## Patentansprüche

1. Elektrowerkzeug, insbesondere Elektrohandwerkzeug, mit einem über ein Motorschalterelement (8) aktivierbaren elektrischen Antriebsmotor (2) und mit einem von dem Antriebsmotor (2) angetriebenen, einen ersten und mindestens einen zweiten Gang aufweisenden, Schaltgetriebe (3), **dadurch gekennzeichnet, dass** das Motorschalterelement (8) derart mit dem Schaltgetriebe (3) gekoppelt ist, dass dieses mittels des Motorschalterelementes (8) von dem zweiten Gang in den ersten Gang und von dem ersten Gang in den zweiten Gang umschaltbar ist.

2. Elektrowerkzeug nach Anspruch 1, **dadurch gekennzeichnet, dass** das Umschalten zwischen den zwei Gängen nach Zurücklegen einer vorgegebenen Verstellstrecke erfolgt.

3. Elektrowerkzeug nach einem der Ansprüche 1 oder 2, **dadurch gekennzeichnet, dass** das Motorschalterelement (8) derart ausgebildet ist, dass mit zunehmendem Verstellweg der Motorstrom erhöhbar ist und bei einem weiteren Verstellweg in Richtung in ein Gehäuse (6) des Elektrowerkzeugs hinein der Umschaltvorgang von dem zweiten Gang in den ersten Gang erfolgt.

4. Elektrowerkzeug nach einem der vorhergehenden Ansprüche, **dadurch gekennzeichnet, dass** mit dem ersten Gang ein größeres Drehmoment übertragbar ist als mit dem zweiten Gang.

5. Elektrowerkzeug nach einem der vorhergehenden Ansprüche, **dadurch gekennzeichnet, dass** das Motorschalterelement (8) als Drückerschalterelement ausgebildet ist.

6. Elektrowerkzeug nach einem der vorhergehenden Ansprüche, **dadurch gekennzeichnet, dass** zum Umschalten von dem zweiten in den ersten Gang ein erhöhter Verfahrwiderstand zu überwinden ist als zum Aktivieren des Antriebsmotors (2).

7. Elektrowerkzeug nach Anspruch 6, **dadurch gekennzeichnet, dass** der erhöhte Verfahrwiderstand mittels mindestens einer Feder (14) erzeugt wird.

8. Elektrowerkzeug nach Anspruch 7, **dadurch gekennzeichnet, dass** die Feder (14) das Motorschalterelement (8) nach Reduzieren der Betätigungskraft durch eine Bedienperson derart verfährt, insbesondere zurückstellt, dass das Schaltgetriebe (3) von dem ersten in den zweiten Gang umgeschaltet wird.

9. Elektrowerkzeug nach einem der vorhergehenden Ansprüche, **dadurch gekennzeichnet, dass** das Motorschalterelement (8) mechanisch mit einem Umschaltmechanismus des Schaltgetriebes (3), insbesondere mit einem Hebel (13) des Umschaltmechanismus, gekoppelt ist.

10. Elektrowerkzeug nach Anspruch 9, **dadurch gekennzeichnet, dass** das Motorschalterelement (8) einen integralen Fortsatz (12) aufweist, welcher mit dem schwenkbar gelagerten Hebel (13) des Umschaltmechanismus gekoppelt ist.

11. Elektrowerkzeug nach Anspruch 10, **dadurch gekennzeichnet, dass** durch Verstellen des Motorschalterelements (8) in ein Gehäuse (6) des Elektrowerkzeugs hinein der Fortsatz nach Zurücklegen einer bestimmten Wegstrecke (s) an dem Hebel (13) zur Anlage kommt.

12. Elektrowerkzeug nach Anspruch 11, **dadurch gekennzeichnet, dass** das Umschalten von dem zweiten Gang in den ersten Gang dadurch erfolgt, dass das Motorschalterelement (8) soweit in das Gehäuse (6) hinein verstellt wird, dass der Fortsatz eine größere Strecke als die Wegstrecke (s) zurücklegt.

13. Elektrowerkzeug nach einem der vorhergehenden Ansprüche, **dadurch gekennzeichnet, dass** ein von dem Motorschalterelement (8) separates Gangumschaltelement vorgesehen ist.

14. Elektrowerkzeug nach Anspruch 13, **dadurch gekennzeichnet, dass** das separate Gangumschaltelement dem Motorschalterelement (8) in seiner Gangumschaltfunktion untergeordnet ist.

## Claims

1. Power tool, in particular hand-held power tool, comprising an electric drive motor (2) which can be activated by means of a motor switch element (8), and comprising a variable-speed gear mechanism (3) which is driven by the drive motor (2) and has a first and at least a second gear, **characterized in that** the motor switch element (8) is coupled to the variable-speed gear mechanism (3) in such a way that the said variable-speed gear mechanism can be changed over from the second gear to the first gear and from the first gear to the second gear by means of the motor switch element (8).

2. Power tool according to Claim 1, **characterized in that** the changeover between the two gears takes place after a prespecified adjustment distance is covered.

3. Power tool according to either of Claims 1 and 2, **characterized in that** the motor switch element (8) is designed in such a way that the motor current can be increased as the adjustment travel increases, and the changeover process from the second gear to the first gear takes place in the event of a further adjustment travel in the direction into a housing (6) of the power tool.

4. Power tool according to one of the preceding claims, **characterized in that** a greater torque can be transmitted with the first gear than with the second gear.

5. Power tool according to one of the preceding claims, **characterized in that** the motor switch element (8) is in the form of a trigger switch element.

6. Power tool according to one of the preceding claims, **characterized in that** an increased movement resistance has to be overcome in order to change over from the second gear to the first gear than in order to activate the drive motor (2).

7. Power tool according to Claim 6, **characterized in that** the increased movement resistance is generated by means of the at least one spring (14).

8. Power tool according to Claim 7, **characterized in that** the spring (14) moves, in particular resets, the motor switch element (8), after the operating force exerted by an operator is reduced, in such a way that the variable-speed gear mechanism (3) is changed over from the first gear to the second gear.

9. Power tool according to one of the preceding claims, **characterized in that** the motor switch element (8) is mechanically coupled to a changeover mechanism of the variable-speed gear mechanism (3), in particular to a lever (13) of the changeover mechanism.

10. Power tool according to Claim 9, **characterized in that** the motor switch element (8) has an integral projection (12) which is coupled to the pivotably mounted lever (13) of the changeover mechanism.

11. Power tool according to Claim 10, **characterized in that**, by adjusting the motor switch element (8) into a housing (6) of the power tool, the projection comes to bear against the lever (13) after covering a specific movement distance (s).

12. Power tool according to Claim 11, **characterized in that** the changeover from the second gear to the first gear takes place as a result of the motor switch element (8) being adjusted so far into the housing (6) that the projection covers a greater distance than the movement distance (s).

13. Power tool according to one of the preceding claims, **characterized in that** a gear changeover element which is separate from the motor switch element (8) is provided.

14. Power tool according to Claim 13, **characterized in that** the separate gear changeover element is subordinate to the motor switch element (8) in respect of its gear changeover function.

## Revendications

1. Outil électrique, en particulier outil électrique manuel, comprenant un moteur d'entraînement électrique (2) pouvant être activé par le biais d'un élément de commutateur de moteur (8), et une transmission à changement de vitesses (3) entraînée par le moteur d'entraînement (2), présentant un premier et au moins un deuxième rapport, **caractérisé en ce que** l'élément de commutateur de moteur (8) est accouplé à la transmission à changement de vitesses (3) de telle sorte que celle-ci puisse être commutée du deuxième rapport dans le premier rapport et du premier rapport dans le deuxième rapport au moyen de l'élément de commutateur de moteur (8).

2. Outil électrique selon la revendication 1, **caractérisé en ce que** la commutation entre les deux rapports s'effectue après le parcours d'une distance de réglage prédéfinie.

3. Outil électrique selon l'une quelconque des revendications 1 ou 2, **caractérisé en ce que** l'élément de commutateur de moteur (8) est réalisé de telle sorte que le courant du moteur puisse être accru avec l'augmentation de la course de réglage et que dans le cas d'une autre course de réglage en direction de l'intérieur d'un boîtier (6) de l'outil électrique, l'opération de commutation s'effectue du deuxième rapport dans le premier rapport.

4. Outil électrique selon l'une quelconque des revendications précédentes, **caractérisé en ce qu'**avec le premier rapport, on peut transmettre un couple plus important qu'avec le deuxième rapport.

5. Outil électrique selon l'une quelconque des revendications précédentes, **caractérisé en ce que** l'élément de commutateur de moteur (8) est réalisé sous forme d'élément de commutateur à poussoir.

6. Outil électrique selon l'une quelconque des revendications précédentes, **caractérisé en ce que** pour la commutation du deuxième dans le premier rapport, il faut surmonter une plus grande résistance au déplacement que pour l'activation du moteur d'entraînement (2).

7. Outil électrique selon la revendication 6, **caractérisé en ce que** la plus grande résistance au déplacement est produite au moyen d'au moins un ressort (14).

8. Outil électrique selon la revendication 7, **caractérisé en ce que** le ressort (14) déplace, en particulier rappelle, l'élément de commutateur de moteur (8) après qu'un opérateur a réduit la force d'actionnement, de telle sorte que la transmission à changement de vitesses (3) soit commutée du premier dans le deuxième rapport.

9. Outil électrique selon l'une quelconque des revendications précédentes, **caractérisé en ce que** l'élément de commutateur de moteur (8) est accouplé mécaniquement à un mécanisme de commutation de la transmission à changement de vitesses (3), en particulier à un levier (13) du mécanisme de commutation.

10. Outil électrique selon la revendication 9, **caractérisé en ce que** l'élément de commutateur de moteur (8) présente une saillie intégrée (12) qui est accouplée au levier (13), monté de manière pivotante, du mécanisme de commutation.

11. Outil électrique selon la revendication 10, **caractérisé en ce que** par déplacement de l'élément de commutateur de moteur (8) dans l'intérieur d'un boîtier (6) de l'outil électrique, la saillie vient en appui contre le levier (13) après avoir parcouru une distance de course déterminée (s).

12. Outil électrique selon la revendication 11, **caractérisé en ce que** la commutation du deuxième rapport au premier rapport se produit par le fait que l'élément de commutateur de moteur (8) est déplacé dans l'intérieur du boîtier (6) dans une mesure telle que la saillie parcourt une distance plus importante que la distance de course (s).

13. Outil électrique selon l'une quelconque des revendications précédentes, **caractérisé en ce qu'**il est prévu un élément de commutation de rapports séparé de l'élément de commutateur de moteur (8).

14. Outil électrique selon la revendication 13, **caractérisé en ce que** l'élément de commutation de rapports séparé est subordonné à l'élément de commutateur de moteur (8) dans sa fonction de commutation de rapport.
